# EUROPÄISCHE PATENTSCHRIFT

(11) **EP 1 950 354 B1**
(45) Veröffentlichungstag und Bekanntmachung des Hinweises auf die Patenterteilung: **19.09.2012**
(21) Anmeldenummer: 07119204.1
(22) Anmeldetag: 24.10.2007
(51) Int. Cl.: E03B 7/07, E03C 1/10

(54) **Systemtrenner**
System separator
Séparateur de système

(30) Priorität: 29.01.2007 DE 102007005215
(43) Veröffentlichungstag der Anmeldung: 30.07.2008
(73) Patentinhaber: HANS SASSERATH & CO KG, 41352 Korschenbroich (DE)
(72) Erfinder: Hecking, Willi, 41372, Niederkrüchten-Elmpt (DE)
(74) Vertreter: Weisse, Renate

(56) Entgegenhaltungen:
- EP-A2- 1 452 652
- US-A- 5 960 818
- US-A1- 2006 185 744

## Beschreibung

### Technisches Gebiet

Die Erfindung betrifft einen Systemtrenner zum physischen Trennen eines stromaufwärtigen Flüssigkeitssystems von einem stromabwärtigen Flüssigkeitssystem mittels eines in einem Gehäuse vorgesehenen Ablassventils in Abhängigkeit vom Druckgefälle zwischen stromaufwärtigem und stromabwärtigem Flüssigkeitssystem, wobei
(a) der Systemtrenner einen stromaufwärtigen Rückflussverhinderer, einen stromabwärtigen Rückflussverhinderer und einen als Kolben ausgebildeten, federbeaufschlagten Ablassventilkörper aufweist, der strömungsmäßig zwischen den Rückflussverhinderern angeordnet ist,
(b) das Gehäuse mit einer Gehäusebohrung und mit einer mit der Gehäusebohrung fluchtenden, verschließbaren Gehäuseöffnung versehen ist,
(c) innerhalb der Gehäusebohrung ein als Patrone ausgebildeter Druckminderer vorgesehen ist, der als Ganzes aus dem Gehäuse herauslösbar ist, und
(d) die Druckmindererpatrone, die Rückflussverhinderer und der Ablassventilkörper koaxial innerhalb der Gehäusebohrung angeordnet sind.

Systemtrenner oder Rohrtrenner dienen dazu, einen Rückfluß von Flüssigkeit aus einem stromabwärtigen Flüssigkeitssystem in ein stromaufwärtiges Flüssigkeitssystem sicher zu verhindern. Das stromaufwärtige Flüssigkeitssystem kann dabei ein Trinkwassersystem sein. Das stromabwärtige Flüssigkeitssystem kann z.B. ein Heizungssystem sein. Es muß unbedingt verhindert werden, daß verunreinigtes Wasser aus dem Heizungssystem beim Auf- oder Nachfüllen des Heizungssystems in das Trinkwassersystem zurückfließt, beispielsweise dadurch, daß der Druck im Trinkwassersystem aus irgendeinem Grund zusammenbricht. Es gibt sog. Rückflußverhinderer. Das sind federbelastete Ventile, welche einen Flüssigkeitsdurchfluß nur in einer Richtung, nämlich vom stromaufwärtigen zum stromabwärtigen System zulassen. Solche Rückflußverhinderer können aber undicht werden. Daher ist z.B. bei Trinkwasser und Heizungswasser eine Trennung der Flüssigkeitssysteme allein durch Rückflußverhinderer nicht zulässig. Es muß eine physische Trennung der Flüssigkeitssysteme erfolgen, derart daß im Störfall zwischen den Systemen eine Verbindung zu einem Ablauf und zur Atmosphäre hergestellt wird.

### Stand der Technik

System- oder Rohrtrenner enthalten gewöhnlich einen stromaufwärtigen, an das stromaufwärtige Flüssigkeitssystem angeschlossenen Rückflußverhinderer und einen stromabwärtigen mit dem stromabwärtigen System verbundenen Rückflußverhinderer. Zwischen den Rückflußverhinderern ist ein druckgesteuertes Ablassventil angeordnet, welches einen Durchgang von dem stromaufwärtigen Flüssigkeitssystem zu dem stromabwärtigen Flüssigkeitssystem herstellt, wenn zwischen den beiden Flüssigkeitssystemen ein ausreichendes Druckgefälle besteht, so daß die Flüssigkeit sicher nur von dem stromaufwärtigen zum stromabwärtigen Flüssigkeitssystem strömen kann. Wenn dieses Druckgefälle nicht besteht, stellt das Ablassventil eine Verbindung des Raumes zwischen den Rückflußverhinderern mit der Atmosphäre und einem Ablauf her.

Ein Systemtrenner ist zum Beispiel in der DE 10 2005 031 422.8 oder in der DE 10 2005 049 110.3 beschrieben. Bei der dortigen Anordnung ist das Ablassventil ein federbeaufschlagter, in einem Arniaturengehäuse verschiebbarer Kolben. Dieser Kolben weist einen zentralen Durchgang und an seiner stromabwärtigen Stirnfläche einen ringförmigen Ventilsitz auf, der an einer armaturenfesten Ringdichtung axial zur Anlage kommt. Der Durchgang stellt dann eine zur Atmosphäre hin geschlossene Verbindung zwischen stromaufwärtigem und stromabwärtigen Flüssigkeitssystem her. Der stromaufwärtige Rückflußverhinderer sitzt in dem Durchgang. Dadurch wirkt auf den Kolben gegen eine in Öffnungsrichtung wirksame Feder die Druckdifferenz zwischen dem Eingangsdruck im stromaufwärtigen Flüssigkeitssystem und einem Mitteldruck, der sich in einem Mitteldruckraum zwischen Kolben und stromabwärtigen Rückflußverhinderer einstellt. Damit ein Durchfluß zu dem stromabwärtigen System stattfinden kann, muß schon diese Druckdifferenz ein vorgegebenes, durch die Federkraft bestimmtes Maß überschreiten.

Wenn -als Beispiel- ein unter geringem Wasserdruck stehendes Heizungssystem aus einem Trinkwassersystem über den Systemtrenner gefüllt werden soll, wird durch den Eingangsdruck im Trinkwassersystem zunächst der Kolben des Ablassventils gegen die Wirkung der darauf wirkenden Feder in seine Betriebsstellung gedrückt, in welcher er die Verbindung zur Atmosphäre und zu dem Ablauf unterbricht und eine Verbindung zwischen Trinkwassersystem und Heizungssystem herstellt. Dann werden die stromaufwärtigen und stromabwärtigen Rückflußverhinderer aufgedrückt. Es strömt Trinkwasser zu dem Heizungssystem und füllen dieses auf oder nach. Das Heizungssystem wird dann auf einen Ausgangsdruck aufgefüllt, der unterhalb des Eingangsdrucks liegt. Im normalen Betrieb wird die Differenz zwischen Eingangsdruck und Ausgangsdruck durch den Druckabfall an den Rückflußverhinderern, also durch die Stärke der Federn der Rückflußverhinderer bestimmt. Der Mitteldruck liegt entsprechend dem Druckabfall an dem stromaufwärtigen Rückflußverhinderer und dem Druckabfall an dem stromaufwärtigen Rückflußverhinderer dazwischen. Die Druckdifferenz zwischen Eingangsdruck und Mitteldruck muß größer sein als ein durch die Belastungsfeder des Ventilkörpers des Ablassventils bestimmter Grenzwert.

Systemtrenner müssen, je nach Anwendungsbereich, vom Typ "BA" sein. Das bedeutet, dass sie mit Prüfanschlüssen versehen sein müssen, welche eine Überprüfung der Druckverhältnisse erlauben. Dies ist insbesondere dann der Fall, wenn besonders verunreinigtes Wasser von der Trinkwasserversorgung getrennt werden soll.

Das Befüllen von Heizungsanlagen erfolgt mit dem entsprechend durch den Systemtrenner reduzierten Einlassdruck, der sich einstellt, wenn eine stromaufwärtige Absperrung geöffnet wird. Ein solcher Einlassdruck liegt typischerweise im Bereich von 4 bar und entspricht dem Druck, der hinter der Trinkwasserversorgung etwa mit einem Druckminderer für das Gebäude eingestellt wird. Es gibt Anwendungen, bei denen eine Befüllung oder Nachfüllung mit geringerem Druck wünschenswert ist. Bei diesen Anwendungen kann dem Systemtrenner ein Druckminderer nachgeschaltet werden. Der nachgeschaltete Druckminderer wird dann auf einen geringeren Druck eingestellt. Ein solcher Druckminderer verhindert insbesondere, dass Wasser nachströmt, wenn nachdem sich der gewünschte Heizungsdruck eingestellt hat, dass heißt, wenn der Füll- oder Nachfüllvorgang abgeschlossen ist. Die Anordnung mit einem nachgeschalteten Druckminderer ist voluminös, benötigt besonders viele Komponenten und ist entsprechend teuer in der Herstellung. Auch die Installation ist aufwändig.

EP 1681520 A2 der Anmelderin offenbart eine Anordnung mit einem Druckminderer und einer Systemtrenneranordnung. Die Anordnung weist ein Gehäuse mit einer Gehäusebohrung auf. Die Gehäusebohrung hat zwei Öffnungen. Eine Öffnung bildet einen Gehäusestutzen, in welchen ein Druckminderer eingesteckt wird. Der Druckminderer ist nicht als Ganzes in der Gehäusebohrung vorgesehen, sondern sitzt auf dem Stutzen. Eine weitere Öffnung ist am gegenüberliegenden Ende der Gehäusebohrung vorgesehen. Durch diese Öffnung sind die Komponenten des Systemtrenners zugänglich. Die Verwendung von zwei Öffnungen macht es erforderlich, dass beide Gehäuseenden beabstandet zur Rohrleitung angeordnet sind. Dadurch wird die Anordnung voluminös und schwer. Sie erfordert viel Raum für Transport und Lagerung. Die Verwendung von zwei Öffnungen erfordert insbesondere einen hohen Montageaufwand. Es müssen zwei Arbeitsschritte durchgeführt werden: zum einen wird der Druckminderer "von links" und zum anderen werden die Rückflussverhinderer und anderen Komponenten des Systemtrenners "von rechts" eingesetzt. Auch müssen zwei unterschiedliche Bohr-Schritte zur Herstellung der Gehäusebohrung ausgeführt werden.

EP 928023 A1 der Anmelderin offenbart einen Systemtrenner mit einem Druckminderer. Der Druckminderer sitzt zwischen den Rückflussverhinderern des Systemtrenners. Die Anordnung ist sehr voluminös und kompliziert in Herstellung und Montage. Jede Komponente hat praktisch eine eigene Gehäuseöffnung, durch die sie zugänglich ist.

EP 1 452 652 A2 lehrt, dass ein Systemtrenner und ein Druckminderer in einer Anordnung verwendet werden können. Hier sitzt der Systemtrenner in einem langgestreckten Gehäuse, welches unter einem Winkel zur Rohrachse angeordnet ist. Der Druckminderer ist senkrecht zur Rohrachse angeordnet und befindet sich außerhalb der Gehäusebohrung, in der der Systemtrenner angeordnet ist.

### Offenbarung der Erfindung

Es ist Aufgabe der Erfindung, einen kompakten Systemtrenner der eingangs genannten Art mit wirksamer Druckregelung zu schaffen.

Erfindungsgemäß wird die Aufgabe dadurch gelöst, daß die Druckmindererpatrone, die Rückflussverhinderer und der Ablassventilkörper durch die gleiche Gehäuseöffnung zugänglich sind. Mit anderen Worten: der Systemtrenner und die Druckmindereranordnung sind in der gleichen Gehäusebohrung angeordnet. Dadurch wird die Anordnung besonders kompakt. Es braucht nur noch ein Bauteil eingebaut werden. Für die erforderliche Wartung wird die Gehäuseöffnung geöffnet und die Komponenten des Systemtrenners und die Druckmindererpatrone sind leicht zugänglich.

Der Systemtrenner weist einen stromaufwärtigen Rückflussverhinderer, einen stromabwärtigen Rückflussverhinderer und einen als Kolben ausgebildeten, federbeaufschlagten Ablassventilkörper auf, der strömungsmäßig zwischen den Rückflussverhinderern angeordnet ist, wobei die Druckmindererpatrone, die Rückflussverhinderer und der Ablassventilkörper koaxial innerhalb der Gehäusebohrung angeordnet sind. Dadurch wird eine besonders kompakte, koaxiale Anordnung erreicht. Alle Komponenten werden durch die gleiche Gehäuseöffnung zugänglich gemacht.

In einer Ausgestaltung der Erfindung weist der Druckminderer einen mit einem feststehenden Ventilteller zusammenwirkenden Ventilsitzkörper auf, der von einem mit dem Ausgangsdruck in Schließrichtung beaufschlagten Hubglied gegen die Wirkung einer als Schraubenfeder ausgebildeten Vorlast verstellbar ist. Der Ventilsitzkörper mit dem Ventilsitz bildet das bewegliche Teil. Der Ventilteller steht fest. Der Ventilsitzkörper ist bei dieser Ausgestaltung auf einer mit dem Ventilteller verbundenen Ventilspindel mit einer axialen Bohrung verschiebbar geführt. Der Ausgang des stromabwärtigen Rückflussverhinderers mündet in die axiale Bohrung in der Ventilspindel und die Bohrung ist mit dem Raum stromaufwärts von dem Ventilsitz verbunden. Der stromabwärtige Rückflussverhinderer ist also direkt in die Druckmindererpatrone integriert.

Bei einer besonders bevorzugten Ausgestaltung der Erfindung ist die Ventilspindel in eine Patronenhülse integriert, die bis zu einem Anschlag in die Gehäusebohrung einführbar ist, wobei der stromabwärtige Rückflussverhinderer in die Patronenhülse einsetzbar ist. Die Ventilspindel und der Rückflussverhinderer können also gemeinsam mit der Patronenhülse aus der Gehäusebohrung gezogen werden. Dabei kann die Ventilspindel am stromabwärtigen Ende den Ventilteller aufweisen, der in einen Innenraum des topfförmigen Ventilsitzkörpers hineinragt, wobei die Ventilspindel im Bereich des Innenraums des Ventilsitzkörpers in radialer Richtung eine Verdickung aufweist, welche für den Ventilsitzkörper als Mitnehmer beim Herauslösen der Patronenhülse aus der Gehäusebohrung wirkt. Dann wird auch der Ventilsitzkörper zusammen mit der Patronenhülse aus der Gehäusebohrung herausgezogen.

Vorzugsweise sind Prüfanschlüsse vorgesehen, welche eine Druckmessung im Einlass, im Auslass und im Mitteldruckraum zwischen den Rückflussverhinderern des Systemtrenners erlauben. Diese BA-Systemtrenner dürfen auch bei besonders verunreinigtem Wasser zur Trennung eingesetzt werden.

Ausgestaltungen der Erfindung sind Gegenstand der Unteransprüche. Ein Ausführungsbeispiel ist nachstehend unter Bezugnahme auf die beigefügten Zeichnungen näher erläutert.

### Kurze Beschreibung der Zeichnungen

- Fig.1: ist eine perspektivische Darstellung eines Systemtrenners mit Druckminderer.
- Fig.2: zeigt den Systemtrenner aus Fig. 1 mit inneren Komponenten in Explosionsdarstellung.
- Fig.3: ist ein Querschnitt durch den Systemtrenner mit Druckminderer aus Fig. 1 und Fig.2.
- Fig.4: zeigt den Ventilsitzkörper des Druckminderers im Detail.

### Beschreibung des Ausführungsbeispiels

Fig.1 zeigt einen allgemein mit 10 bezeichneten Systemtrenner vom Typ BA. Der Systemtrenner 10 weist einen Einlass 12 und einen Auslass 14 auf. Der Einlass 12 wird bei der Installation mit der Wasserversorgungsleitung (nicht dargestellt) verbunden. Auslassseitig ist die zu befüllende Einrichtung, zum Beispiel eine Heizungsanlage, vorgesehen.

Zwischen Einlass 12 und Auslass 14 ist ein allgemein mit 16 bezeichnetes Gehäuse vorgesehen. An der Unterseite des Gehäuses ist ein Ablasstrichter 18 für ein nachstehend beschriebenes Ablassventil vorgesehen. An der Oberseite des Gehäuses sind drei absperrbare Prüfanschlüsse 20, 22 und 24 für Druckmessungen vorgesehen.

Die Gehäuselängsachse des Gehäuses 16 verläuft nicht koaxial zwischen Einlass 12 und Auslass 14, sondern unter einem Winkel. Dies ermöglicht eine Öffnung am Gehäuseende, die mit einem Deckel 26 verschließbar ist.

Fig.2 zeigt eine Explosivdarstellung mit den innerhalb einer Gehäusebohrung 28 vorgesehenen Komponenten. Einlasseitig ist ein Ablassventilkörper 30 vorgesehen. Der Ablassventilkörper ist der Federkraft einer Feder 32 ausgesetzt. Bei Öffnen des Deckels 26 drückt die Feder 32 den Ablassventilkörper mit den damit verbundenen, nachstehend beschriebenen Komponenten aus der Gehäusebohrung heraus. Dadurch ist dieser leicht zugänglich. Hinter der Feder ist eine Patronenhülse 34 dargestellt, welche in zusammengesetzten Zustand die Feder umgibt. Die Patronenhülse umfasst eine Druckmindereranordnung. Zusammen mit der Patronenhülse 34 ist ein zu der Druckmindereranordnung gehöriger Ventilsitzkörper 36 der Gehäusebohrung 28 entnehmbar. Man erkennt, dass alle Komponenten fluchtend in die Gehäusebohrung einsetzbar und herauslösbar sind. Dabei ist die Patronenhülse 34 derart ausgebildet, dass sie mit einem geeigneten Werkzeug leicht aus der Öffnung 28 herausgezogen werden kann.

Fig.3 zeigt einen Querschnitt des Systemtrenners 10 mit integriertem Druckminderer. Man erkennt, dass der Prüfanschluss 20 mit dem Einlassbereich des Einlasses 12 verbunden ist. Der Prüfanschluss 24 ist mit dem Auslassbereich des Auslasses 14 verbunden. Der Prüfanschluss 22 ist mit der Mitteldruckkammer 38 des Systemtrenners verbunden.

Die Mitteldruckkammer 38 ist zwischen einem stromaufwärtigen Rückflussverhinderer 40 und einem stromabwärtigen Rückflussverhinderer 42 (nicht geschnitten dargestellt) angeordnet. Der stromaufwärtige Rückflussverhinderer 40 sitzt ähnlich wie bei bekannten Systemtrennern in einem Ablassventilkörper 44. Der Ablassventilkörper bildet zusammen mit einer Sitzdichtung 46 das Ablassventil 48. Das Ablassventil 48 arbeitet mit einem Kompensationskolben und einer Dichtkraftverstärkung, wie sie in der DE 10 2005 031 422.8 und in der DE 10 2005 049 110.3 beschrieben sind. Die Rückflussverhinderer 40 und 42 und das Ablassventil 48 bilden einen kompakten Systemtrenner, der koaxial zur Gehäusebohrung 28 angeordnet ist.

Die Sitzdichtung 46 des Ablassventils 48 ist in einer Schulter 50 in der Innenwandung der Patronenhülse 34 angeordnet. Die Patronenhülse 34 ist ein langgestrecktes Bauteil und liegt mit der Außenwandung an der Innenseite der Gehäusebohrung 28 an. Sie ist mit Dichtungen 54 und 56 abgedichtet. Die Patronenhülse 34 ist bis zu einem Anschlag 52 in die Gehäusebohrung 28 einschiebbar.

Die Patronenhülse 34 bildet einen stromabwärts offenen Kragen 58. In dem Kragen ist eine Feder 60 angeordnet. Die Innenseite des Kragens 58 bildet das Federwiderlager für die Feder 60. Die Feder 60 beaufschlagt einen zweiteiligen Ventilsitzkörper 36.

Der topfförmige Ventilsitzkörper 36 ist mit seiner Innenseite auf einer Ventilspindel 62 beweglich geführt. Die Ventilspindel 62 ist mit einer axialen Bohrung 64 versehen. Die Ventilspindel 62 ist an die Krageninnenseite 58 der Patronenhülse 34 angeformt. Auf diese Weise umgibt die Feder 60 die Ventilspindel 62. Einlassseitig sitzt der stromabwärtige Rückflussverhinderer 42 in dem aufgeweiteten Ende der Bohrung 64 in der Ventilspindel 62. Am auslassseitigen Ende der Ventilspindel 62 ist ein Ventilteller 66 mit einer Dichtung 70 angeordnet. Die Dichtung 70 sitzt in einem Umfassungskörper 72, der einen gegenüber der Ventilspindel vergrößerten Durchmesser hat. Der Ventilteller 66 schließt bzw. öffnet eine Öffnung 68 in der Planseite des Ventilsitzkörpers 36. Über die Öffnung 68 wird eine Verbindung mit dem Auslass 14 hergestellt. Der Ventilteller 66 und der Ventilsitzkörper 36 bilden ein Druckmindererventil.

Im auslassseitigen Bereich ist zwischen der Ventilspindel und dem Ventilsitzkörper ein Hohlraum 74 gebildet. Bei geöffnetem Druckmindererventil herrscht in diesem Hohlraum Ausgangsdruck. Ein Verbindungskanal 76 verbindet die Bohrung 64 in der Ventilspindel 62 mit einem Ringraum 78 im Mantel des Ventilsitzkörpers 36. Fig.4 zeigt den Ventilsitzkörper 36 mit Verbindungskanal gesondert. Beim Füllen oder Nachfüllen herrscht in der Bohrung 64, im Verbindungskanal 76 und im Ringraum 78 der durch den Systemtrenner etwas reduzierte Eingangsdruck. Wenn der Ausgangsdruck höher ist als dieser Eingangsdruck, wird der Ventilsitzkörper 36 gegen den Federdruck der Feder 60 nach links in Fig.3 auf den Ventilteller geschoben. Dann ist das Druckmindererventil geschlossen. Wenn der Ausgangsdruck im Auslass 14 absinkt, drückt die Feder und der Eingangsdruck den Ventilsitzkörper 36 nach rechts in Fig.3. Das Ventil öffnet, bis der Ausgangsdruck wieder den eingestellten Wert erreicht.

Der Ventilsitzkörper 36 ist zweiteilig ausgebildet, damit er um das verbreiterte Ende der Ventilspindel 62 herum montiert werden kann. Beim Herausziehen bleibt dieses Ende in dem Ventilsitzkörper 36 hängen und nimmt diesen mit aus der Gehäusebohrung 28 heraus.

## Patentansprüche

1. Systemtrenner (10) zum physischen Trennen eines stromaufwärtigen Flüssigkeitssystems von einem stromabwärtigen Flüssigkeitssystem mittels eines in einem Gehäuse (16) vorgesehenen Ablassventils (48) in Abhängigkeit vom Druckgefälle zwischen stromaufwärtigem und stromabwärtigem Flüssigkeitssystem, wobei
(a) der Systemtrenner einen stromaufwärtigen Rückflussverhinderer (40), einen stromabwärtigen Rückflussverhinderer (42) und einen als Kolben (44) ausgebildeten, federbeaufschlagten Ablassventilkörper aufweist, der strömungsmäßig zwischen den Rückflussverhinderern angeordnet ist,
(b) das Gehäuse (16) mit einer Gehäusebohrung (28) und mit einer mit der Gehäusebohrung (28) fluchtenden, verschließbaren Gehäuseöffnung (26) versehen ist,
(c) innerhalb der Gehäusebohrung (28) ein als Patrone ausgebildeter Druckminderer (66, 36) vorgesehen ist, der als Ganzes aus dem Gehäuse (16) herauslösbar ist, und
(d) die Druckmindererpatrone (34, 36), die Rückflussverhinderer (40, 42) und der Ablassventilkörper (44) koaxial innerhalb der Gehäusebohrung (28) angeordnet sind,
(e) die Druckmindererpatrone (34, 36), die Rückflussveshinderer (40, 42) und der Ablassventilkörper (44) durch die gleiche Gehäuseöffnung zugänglich sind
**dadurch gekennzeichnet, dass**
die Druckmindererpatrone (34, 36), die Rückflussverhinderer (40, 42) und der Ablassventilkörper (44) von der gleichen Seite aus fluchtend in die Gehäusebohrung (28) einsetzbar und herauslösbar sind.

2. Systemtrenner nach Anspruch 1, **dadurch gekennzeichnet, daß**
(a) der Druckminderer einen mit einem feststehenden Ventilteller (66) zusammenwirkenden Ventilsitzkörper (36) aufweist, der von einem mit dem Ausgangsdruck in Schließrichtung beaufschlagten Hubglied gegen die Wirkung einer als Schraubenfeder (60) ausgebildeten Vorlast verstellbar ist,
(b) der Ventilsitzkörper (36) auf einer mit dem Ventilteller (66) verbundenen Ventilspindel (62) mit einer axialen Bohrung (64) verschiebbar geführt ist und
(c) der Ausgang des stromabwärtigen Rückflussverhinderers (42) in die axiale Bohrung (64) in der Ventilspindel (62) mündet und die Bohrung (64) mit dem Raum stromaufwärts von dem Ventilsitz verbunden ist.

3. Systemtrenner (10) nach Anspruch 2, **dadurch gekennzeichnet, dass** die Ventilspindel (10) in eine Patronenhülse (34) integriert ist, die bis zu einem Anschlag (52) in die Gehäusebohrung (28) einführbar ist, wobei der stromabwärtige Rückflussverhinderer (42) in die Patronenhülse (34) einsetzbar ist.

4. Systemtrenner (10) nach Anspruch 3, **dadurch gekennzeichnet dass** die Ventilspindel (62) am stromabwärtigen Ende den Ventilteller (66) aufweist, der in einen Innenraum des topfförmigen Ventilsitzkörpers (36) hineinragt, wobei die Ventilspindel (62) im Bereich des Innenraums (74) des Ventilsitzkörpers (36) in radialer Richtung eine Verdickung (72) aufweist, welche für den Ventilsitzkörper (36) als Mitnehmer beim Herauslösen der Patronenhülse (34) aus der Gehäusebohrung (28) wirkt.

5. Sytemtrenner (10) nach einem der vorgehenden Ansprüche, **dadurch gekennzeichnet, daß** Prüfanschlüsse (20, 22, 24) vorgesehen sind, welche eine Druckmessung im Einlass (12), im Auslass (14) und im Mitteldruckraum (38) zwischen den Rückflussverhinderern (40, 42) des Systemtrenners erlauben.

## Claims

1. System disconnector (10) for physical disconnecting an upstream liquid system from a downstream liquid system by means of an outlet valve (48) provided in a housing (16) the disconnecting being effected depending on the pressure drop between the upstream and the downstream liquid system wherein
(a) the system disconnector is provided with an upstream backflow preventer (40), a downstream backflow preventer (42) and an outlet valve body in the form of a piston (44) biased by a spring, said outlet valve body disposed between said backflow preventers,
(b) the housing (16) is provided with a bore (28) and an opening (26) in alignment with said bore (28), said opening adapted to be closed, and
(c) in that a pressure reducer (66, 36) in the form of a cartridge is provided in said bore (28), which is adapted to be removed in one piece from the housing (16), and
(d) and wherein the pressure reducer cartridge (34, 36) the backflow preveters (40, 42) and the outlet valve body (44) are disposed in alignment inside the bore (28),
(e) the pressure reducer cartridge (34, 36), the backflow preventers (40, 42) and the outlet valve body (44) are accessible through the same opening in the housing,
**characterized in that**
the pressure reducer cartridge (34, 36), the backflow preventers (40, 42) and the outlet valve body (44) are adapted to be inserted into the housing opening (28) and removed from the housing opening in alignment from the same side.

2. System disconnector according to claim 1, **characterized in that**
(a) the pressure reducer is provided with a valve seat body (36) cooperating with a fixed valve disc (66), said valve seat body being adjustable by a lifting member exposed to the outlet pressure in the closing direction against the effect of a helical spring (60),
(b) the valve seat body (36) is slidably guided on a valve spindle (62) connected to the valve disc (66) with an axial bore (64), and
(c) the outlet of the downstream backflow preventer (42) ends in the axial bore (64) in the valve spindle (62) and the bore (64) is connected to the space upstream of the valve seat.

3. System disconnector (10) according to claim 2, **characterized in that** the valve spindle (10) is integrated in a cartridge housing (34) which is adapted to be inserted into the bore (28) up to a stop (52) and said downstream backflow preventer (42) is adapted to be inserted into the cartridge housing (34).

4. System disconnector (10) according to claim 3, **characterized in that** the valve spindle (62) is provided with a valve disc (66) at its downstream end, said valve disc extending into the inner space of the pot-shaped valve seat body (36), and wherein the valve spindle (62) is provided with a thickened portion (72) in a radial direction in the range of the inner space (74) of the valve seat body (36), said thickened portion (36) serving as a dog for removing the cartridge housing (34) from the bore (28).

5. System disconnector (10) according to any of the previous claims, **characterized in that** test sockets (20, 22, 24) are provided enabling a pressure control at the inlet (12), at the outlet (14) and in the medium pressure chamber (38) between the backflow preventers (40, 42) of the system disconnector.

## Revendications

1. Séparateur de système (10) pour la séparation physique d'un système de liquide amont par rapport à un système de liquide aval au moyen d'une vanne de décharge (48) prévue dans un boîtier (16) en fonction de la différence de pression entre le système de liquide amont et le système de liquide aval,
(a) le séparateur de système présentant un clapet antiretour amont (40), un clapet antiretour aval (42) et un corps de vanne de décharge sollicité par un ressort, configuré sous forme de piston (44) et disposé à l'intérieur du courant entre les clapets antiretour,
(b) le boîtier (16) étant pourvu d'un perçage de boîtier (28) et d'un orifice de boîtier (26) verrouillable et s'alignant sur le perçage de boîtier (28),
(c) un réducteur de pression (66, 36) configuré sous forme de cartouche et pouvant être enlevé d'un seul tenant du boîtier (16) étant prévu à l'intérieur du perçage de boîtier (28),
(d) la cartouche de réducteur de pression (34, 36), les clapets antiretour (40, 42) et le corps de vanne de décharge (44) étant disposés sur le même axe à l'intérieur du perçage de boîtier (28),
(e) la cartouche de réducteur de pression (34, 36), les clapets antiretour (40, 42) et le corps de vanne de décharge (44) étant accessibles par le même orifice de boîtier,
**caractérisé en ce que**
la cartouche de réducteur de pression (34, 36), les clapets antiretour (40, 42) et le corps de vanne de décharge (44) peuvent être insérés à l'intérieur du perçage de boîtier (28) et enlevés de celui-ci en s'alignant du même côté.

2. Séparateur de système selon la revendication 1, **caractérisé en ce que**
(a) le réducteur de pression présente un corps de siège de vanne (36) agissant avec un disque de vanne (66) fixe qui peut être déplacé par un membre de levage sollicité par la pression de sortie en position fermée contre l'action d'une charge de tarage se présentant sous forme de ressort hélicoïdal (60),
(b) le corps de siège de vanne (36) est guidé de manière à se déplacer sur une tige de vanne (62) reliée au disque de vanne (66) et munie d'un perçage axial (64) et
(c) la sortie du clapet antiretour aval (42) débouche dans le perçage axial (64) situé dans la tige de vanne (62) et le perçage (64) est relié à l'espace situé en amont du siège de vanne.

3. Séparateur de système (10) selon la revendication 2, **caractérisé en ce que** la tige de vanne (10) est intégrée dans une douille de cartouche (34) pouvant être introduite dans le perçage de boîtier (28) jusqu'à une butée (52), le clapet antiretour aval (42) pouvant être inséré dans la douille de cartouche (34).

4. Séparateur de système (10) selon la revendication 3, **caractérisé en ce que** la tige de vanne (62) présente à l'extrémité aval le disque de vanne (66) qui émerge dans l'espace intérieur du corps de siège de vanne (36) en forme de pot, la tige de vanne (62) présentant dans la zone de l'espace intérieur (74) du corps de siège de vanne (36) dans le sens radial un épaississement (72) agissant, pour le corps de siège de vanne (36), comme organe d'entraînement lorsque la douille de cartouche (34) est enlevée du perçage de boîtier (28).

5. Séparateur de système (10) selon l'une quelconque des revendications précédentes, **caractérisé en ce qu'**il est prévu des raccords d'essai (20, 22, 24) permettant de mesurer la pression à l'entrée (12), à la sortie (14) et dans l'espace de moyenne pression (38) entre les clapets antiretour (40, 42) du séparateur de système.
